# EUROPÄISCHE PATENTANMELDUNG

(11) **EP 1 876 323 A1**
(43) Veröffentlichungstag der Anmeldung: **09.01.2008**
(21) Anmeldenummer: 06466004.6
(22) Anmeldetag: 01.06.2006
(51) Int. Cl.: F01B 7/16, F01B 9/04, F01B 9/08, F02B 75/28, F02B 75/32

(54) **Verbrennungsmotor mit selbstzündung des Luftbrennstoffgemisches**

(71) Anmelder: Perewusnyk, Josef, 10000 Praha 10 Vrsovice (CZ)
(72) Erfinder: Die Erfindernennung liegt noch nicht vor
(74) Vertreter: Kratochvil, Vaclav

(57) **Zusammenfassung**

Der Verbrennungsmotor, Viertakt in welchem zwei Kolbenpaare (1) durch den Eingriff der zwei Zahnräder in die Zahnstangen der beiden Kolbenpaare gleichgerichtete Bewegung ausführen und dessen Massenkräfte durch ein drittes Kolbenpaar (10) von gleicher Masse ausgeglichen werden, welches in die entgegen gesetzte Richtung bewegt wird, der Brennstoff wird pro Takt in einem Zylinder eingespritzt und nach erfolgter Kompression in Selbstzündungsart entflammt (9), wobei diese durch einen nachgeschalteten Dampfkessel, betrieben von der hohen Wärmemenge, enthalten in der Kühlung des Motors, sowie in der Temperatur der Auspuffgase betrieben wird. Durch Entspannung dieses Dampfes im mittleren Zylinder des Motors wird dieser Teil der Energie benutzt, die Wirtschaftlichkeit des gesamten Motors wesentlich gesteigert.
Der elektrische Strom wird im mittleren Zylinder durch einen linear wirkenden Elektromotor erzeugt, welcher mindestens die Leistung hat, den Bedarf an elektrischer Energie des mit diesem Motor betriebenen Fahrzeuges zu liefern, maximal die ganze Leistung des Motors in elektrische umzuwandeln.
Dieser lineare Elektromotor/Generator wird auch als Starter für diesen Motor eingesetzt.
Als einfachere Alternative zu diesem linearen Elektromotor wird der Startmotor für diesen Zweck eingesetzt.
Die hydraulische Leistungsumwandlung benötigt keine Gleichrichtung der Rotation, ist viel einfacher als alle anderen, hier aufgeführten Arten der Leistungsnutzung diesen Motors.

## Beschreibung

Die Erfindung betrifft die Konstruktion des Verbrennungsmotors mit 4 Brennräumen für den Viertaktmotor, in welchem nacheinander Selbstzündung des angesaugten bzw. durch einen Kompressor bzw. Abgasturboladers beförderten Luft, vermischt mit entsprechender Menge des Treibstoffes erfolgt und so den Motor antreibt, wobei der Zeitpunkt der Selbstzündung des Luft-Brennstoffgemisches variieren kann, je nach Last, Frequenz der Selbstzündungen, der Temperatur des Motors und des Gemisches, die Leistung des Motors wird dabei mechanisch, elektromagnetisch oder hydraulisch abgeführt und der Wirkungsgrad des Motors wird weiter dadurch erhöht, dass ein Teil der Energie für Motorkühlung sowie der Wärmemenge der Auspuffgase zur Erzeugung des Dampfes unter Druck eingesetzt wird und mit Expansion diesen Dampfes im mittleren Zylinder dem Motor zusätzliche Leistung beigeführt wird und dieser Dampf nach der Expansion durch den Luftstrom wieder gekühlt und verflüssigt wird und dem Kreislauf des Motors zurückgeführt wird.

### Stand der Technik

Die Verbrennungsmotoren werden heute durch eine Kurbelwelle, welche die linearen Kolbenbewegungen in einzelnen Zylindern in die rotierende Bewegung der Kurbelwelle mit Leistungsabnahme umsetzt.
Der Wirkungsgrad des Ottomotors wird unter anderem durch die Selbstzündgrenze, dem so genannten Klopfen begrenzt.
Bei Dieselmotoren gilt diese Selbstzündgrenze nicht, die Höhe der Verdichtung der Luft wird hauptsächlich durch die Grösse der so genannten "blow-by" Menge und der Festigkeit der Konstruktion begrenzt.

### Darstellung der Erfindung

Die Erfindung versucht die vorskizzierten Nachteile der heutigen Motoren neu so zu gestalten, dass die thermischen Verluste verringert werden, der Wirkungsgrad des Motors dadurch erhöht wird, die Notwendigkeit zur Erhöhung der Oktanzahl des Brennstoffes zum Teil vermieden wird.
Die Konstruktion des Motors nach Erfindung ist dadurch gekennzeichnet, dass die Bewegung der zwei Kolbenpaare in den Zylindern des Viertakt-Motors durch zwei Zahnräder synchronisiert wird, dass die Massenkräfte dieser zwei Paare von Kolben durch gleich grosse Masse eines, in der Mitte zwischen ihnen in entgegengesetzte Richtung bewegten Kolbenpaares von gleicher Masse ausgeglichen werden.
Der Motor besitzt keine Zündkerzen, dadurch auch keinen Zündverteiler. Die Zündung des Luft-Brennstoffgemisches erfolgt durch Erhöhung der Temperatur nach Kompression durch die so genannte Selbstzündung.
Um die Druckerhöhung im Motor durch diese Selbstzündung zu verkleinern, sowie die Schadstoffe, besonders NOₓ und NO zu senken, wird der Motor in der Regel bei Lambda gleich 1.3 - 3.0 betrieben, nur beim Start und kurzer Anlaufphase wird dieser Motor bei Lambda gleich 1.0 betrieben.
Die Leistung dieses Motors wird, wie schon erwähnt, entweder mechanisch, hydraulisch oder elektrisch abgeführt.
Die mechanische Art beruht darin, dass die Hin- und Herbewegung der zwei Kolbenpaare, sowie die gegenläufige Bewegung der zwischen ihnen platzierten Kolben durch zwei Kupplungen, welche abwechslungsweise in einer Richtung der Drehbewegung greifen, in die entgegen gesetzte Richtung aber gleiten und umgekehrt.
Hydraulisch wird die Leistung des Motors abgeführt, indem die hydraulische Flüssigkeit im mittleren Zylinder angesaugt und beim Arbeitstakt dem hydraulischen Motor oder der Turbine beigeführt wird und so in die Leistung des Motors umgesetzt wird.
Für den Start dieses Motors, sowie für die Stromerzeugung im ganzen Leistungsbereich wird der lineare Elektromotor im Bereich der mittleren Zylinder/Kolben eingesetzt.

Die Erfindung wird im Folgenden an Hand der in den Zeichnungen dargestellten Ausführungsbeispiele näher beschrieben.
In den Zeichnungen stellen dar:
- Fig. 1: schematisch einen Längsschnitt des Verbrennungsmotors, bestehend aus zwei in der Mitte verschraubten Zylinderhälften, zwei verbundenen Kolbenpaaren mit üblichen Dichtringen, vier Brennräumen, vier oder fünf Ventilen pro Kopf, sowie je einer Einspritzdüse pro Zylinderkopf sowie in der Mitte zwischen diesen Zylindern angeordnete zwei verbundene Ausgleichskolben, welche durch die zwei Zahnräder die gegenläufige Bewegung zu den Kolben des Verbrennungsmotors haben. Alle Kolben laufen berührungslos in den Zylindern, sie werden durch geschmierte Zahnstangen, welche durch zwei Zahnräder genau und ohne Spiel positioniert sind, die Kolben im mittleren Zylinderpaar sind durch gleiche zwei Zahräder, welche in die beidseitig verzahnte Verbindungsstange zwischen den Kolben des mittleren Zylinderpaares greifen, positioniert.
Die vier bzw. fünf Ventile pro Zylinderkopf, zwei Ansaugventile und zwei Auspuffventile oder drei Ansaugventile und zwei Auspuffventile sind pneumatisch, piezoelektrisch oder elektromagnetisch betätigt, genau so wie die vier oder fünf Ventile pro Kopf des Massenausgleich- Kolbenpaares zwischen ihnen, und auf diese Art wird die, in gewissen Grenzen variierende Bewegung der Kolbenpaare gemeistert.
- Fig. 2: zeigt schematisch den Längsschnitt des Verbrennungsmotors nach Fig. 1 mit folgenden Änderungen: Die Kolben sind nicht mit Kolbenringen bestückt und die Stirnflächen der Kolben haben eine sphärische Form. Das hat den Grund, dass diese Form des Motors für höhere Temperaturen der Kolben sowie der Zylinder und der Zylinderköpfe bestimmt ist, für welche kein Schmierstoff geeignet wäre. Der Motor läuft "trocken", die blow-by Menge wird durch geeignete Labyrinthstrukturen an den Kolben begrenzt, alle Kolben sind in den Zylindern durch Wasser oder Wasserdampf gekühlt.
- Fig. 3: zeigt schematisch einen der zwei linearen Elektromotoren, platziert im mittleren Zylinder zwischen den zwei Motorzylindern mit ihren Kolben, welche der Stromerzeugung dienen.
- Fig. 4: zeigt schematisch einerseits die Lage der Ventile und der Einspritzdüsen im Motor, anderseits die Verschraubung der zwei Zylinderhälften.
- Fig.5: zeigt schematisch die zwei Lamellenkupplungen, wobei die eine in eine Richtung des Kolbens greift, die andere gleitet, bei nächstem entgegengesetzten Hub umgekehrt, diese gleitet und die zweite Kupplung greift und so die Leistung des Motors abführt.
- Fig.6: zeigt eine der insgesamt zwei in die Gegenrichtung greifende Lamellenkupplungen mit Einsatz um je 1°.
- Fig. 7: zeigt eine, für höhere Leistungen gebaute Kupplung, welche in gleichgesetzter Richtung gleitet, die zweite Kupplung gleicher Art umgekehrt konzipiert, in die entgegengesetzte Richtung greift und in die gleichgesetzte Richtung gleitet.

### Bezeichnungsliste

- 1.: Zwei der insgesamt 24 Ventilsitze
- 2.: Zwei der insgesamt 8 Kanälen des Dampfmotors
- 3.: Zwei der insgesamt 16 Ein- und Auspuffkanäle
- 4.: Ein der insgesamt 4 Kompressionsräumen des Motors
- 5.: Zwei der insgesamt 8 Ventilen des Dampfmotors
- 6.: Einer der insgesamt 2 mittleren Zylinderräumen des Motors
- 7.: Eine de Verbindungsschrauben der zwei Zylinderhälften
- 8.: Eine der Muttern zur Befestigung der zwei Zylinderhälften
- 9.: Zwei gleiche, verbundene Zylinderhälften mit Zylinderköpfen
- 10.: Die Lagerung der zwei Zahnräder
- 11.: Die beidseitig verzahnte Verbindungsstange zwischen den zwei Kolben des mittleren Dampfzylinders
- 12.: Zwei der insgesamt vier Zylinderräumen, dargestellt bei annähernd maximalem Volumen
- 13.: Zwei der insgesamt vier Einspritzdüsen, bzw. deren Sitze
- 14.: Zwei der insgesamt 16 Ein- und Auslassventile des Motors
- 15.: Ein der insgesamt zwei Kühlräume des Motors, Fig. 1
- 16.: Einführung des Kühlmittels in den Motor, Fig. 2, Fig. 3 und Fig. 8
- 17.: Kolbenringe an allen Kolben des Motors nach Einspruch 1, Fig. 1
- 18.: Eine der insgesamt 6 geschmierten Laufflächen des Motors, Fig. 1
- 19.: Die zwei verzahnten und geschmierten Verbindungsstücke zwischen den Kolben
- 20.: Ein der beiden mittleren Kolben des Dampfmotors, Fig. 1 und Fig. 2
- 21.: Die zwei geschmierten Stützen, welche die Kräfte an die Verbindungsstücke ausgleichen
- 22.: Die zwei Zahnräder, welche in die Verbindungsstücke greifen und so die Bewegung der Kolben angleichen und abführen
- 23.: Die zwei und zwei verbundene Kolben des Motors
- 24.: Die Kolbenringe des mittleren Dampfmotors, Fig. 1
- 25.: Die Labyrinthstruktur an allen Kolben des Motors, Fig. 2, Fig. 3 und Fig. 8
- 26.: Die Kolbenstirnseiten mit Spiegelschutzschicht, Fig. 2, Fig. 3 und Fig. 8
- 27.: Die Befestigung der beiden verzahnten Verbindungsstücke (19) in den Kolben
- 28.: Abfluss des Kühlwasserstromes, bzw. -dampfes, Fig. 2, Fig. 3 und Fig. 8
- 29.: Die vergrösserte Länge des mittleren linearen Elektromotors, Fig. 3
- 30.: Die eiserne Hülse des linearen Elektromotors/Generators Fig. 3
- 31.: Die Statorwicklung des linearen Elektromotors/Generators Fig. 3
- 32.: Ein der beiden magnetischen Kerne des linearen Elektromotors/Generators Fig. 3
- 33.: Zwei geschmierte Wellen, welche die hin- und her- Bewegung der Kolben zur Gleichrichtung führen Fig. 4 und Fig. 5
- 34.: Zwei ineinander greifende Zahnräder, welche mit Hilfe der 2 Lamellenkupplungen Fig. 6 oder 2 Wälzlagerkupplungen Fig. 7, die hin- und her- Bewegung der Wellen gleichrichten und abführen
- 35.: Die Abführung der Leistung des Motors, Fig. 5
- 36.: Der durch Zahnräder verbundene Elektromotor/Dynamo, Fig. 5
- 37.: Eine der insgesamt zwei Lamellenkupplungen, welche je 1° der Wellenbewegung greift, in die entgegengesetzte Richtung gleitet, Fig. 6
- 38.: Eine der insgesamt zwei Wälzlagerkupplungen, welche in einer Drehrichtung greift, in die entgegengesetzte Richtung gleitet, die zweite umgekehrt, Fig. 7
- 39.: Hydraulische Leistungsabführung, Fig. 8
- 40.: Zwei Kolben des hydraulischen Motors
- 41.: Abfluss des Leckmengenstromes aus den mittleren Zylindern, Fig. 8

## Patentansprüche

1. Verbrennungsmotor nach Figur 1 mit vier Kolben (23), welche in Paaren zwei und zwei miteinander verbunden sind, durch die zwei Zahnräder, welche in die verzahnten Verbindungsstücke (19) greifen, und so die gleiche Bewegung in den Zylindern haben, und pro je ein Hub je eine Zündung des vorher angesaugten oder durch einen Abgasturbolader oder mechanischen Lader beförderten Luft-Brennstoffgemisches bei Lambda gleich 1.0 bis 5.0 haben, wobei es sich um Selbstzündungen bei entsprechend hoher Temperatur handelt und der Höchstdruck dabei hohe Spitzenwerte hat, die Lage der Kolbenoberseiten (26) zum Zylinderkopf dabei variieren kann, je nach Temperatur der Zylinderköpfe, des angesaugten oder beförderten Luft-Brennstoffgemisches und allgemein nach Belastung des Motors, die Masse dieser zwei Kolbenpaare (23) inklusive der zwei verzahnten Verbindungsstücke (19) wird durch die gleich grosse Masse des Kolbenpaares (20), inklusive des verzahnten Verbindungsstückes (11) kompensiert, welches durch zwei Zahnräder (22) immer in die entgegengesetzte Richtung bewegt wird, ohne Rücksicht auf den zurück gelegten Weg der zwei Kolbenpaare (23) bis zur Zündung in einem Zylinderkopf, und dieses mittlere Kolbenpaar (20) in den Zylindern (6) dient ausserdem als Dampfmotor, der Dampf wird dazu in einem Kessel, betrieben durch die Wärme der Kühlwasser und weiter durch die Erhöhung der Temperatur und damit des Dampfdruckes durch die nachfolgend eingeschaltete Erwärmung durch die heissen Auspuffgase, wobei dieser mittlere Kolben und Zylinder (20) und (6) zusätzlich einen linearen Elektromotor/Generator hat (31), (32) Fig. 3, welcher mindestens die Leistung hat, die Batterie des Motors für allgemeine Nutzung im Fahrzeug sowie für den Start aufzuladen, wobei dieser Motor bei üblichen Temperaturen der Zylinderinnenseiten von 90 -120 °C betrieben wird.

2. Verbrennungsmotor nach Anspruch 1 **dadurch gekennzeichnet, dass** die zwei Zylinderhälften (9) in der Mitte durch Schrauben (7) in passenden Bohrungen und Muttern (8) genau zusammengefasst sind, und gleich die Lage der verzahnten Kolbenverbindungsstücke (19) durch eingelegte und geschmierte Stützen (21) gesichert ist.

3. Verbrennungsmotor nach Anspruch 1 **dadurch gekennzeichnet, dass** die Kolbenstirnseiten mit Schutzschicht (16) Fig. 1 und (26) Fig. 2 versehen sind, welche die hohen Druckstösse und Temperaturspitzen bei den Selbstzündungen ohne Beschädigung aushalten.

4. Verbrennungsmotor nach Anspruch 1 **dadurch gekennzeichnet, dass** alle Ansaugventile und Auslassventile (14) sowie die Ventile am mittleren Zylinderkopf (5) elektromagnetisch, piezoelektrisch oder pneumatisch betätigt werden und zwar durch bearbeitete Signale der Sensoren, welche die Kolbenbewegung in der Phase der annähernd Nullgeschwindigkeit erfassen und gleichzeitig die entsprechenden Ventile des Motors (14) sowie Ventile im mittleren Zylinderkopf (5) öffnen und 80 - 90% des ganzen Hubs offen halten.

5. Verbrennungsmotor nach Anspruch 2 Figur 2 **dadurch gekennzeichnet, dass** dieser bei erhöhten Temperaturen der angesaugten Luft-Brennstoffgemisches von 150 - 250 °C arbeitet, **dadurch** die Kolben des Motors nicht geschmiert werden können, die Dichtheit der Kolben in Zylindern wird durch passende Auswahl der Werkstoffe für beide Komponenten mit sehr nahen Ausdehnungskoeffizienten α, Anbringung der flachen Rillen an den Kolbenlaufflächen zur Senkung der blow-by Menge gesichert, wobei der Motor bei diesen hohen Ansauglufttemperaturen wird durch Einführung mit mindestens zwölf Öffnungen Kühlwasser in den Raum zwischen den Kolben und Zylindern (16) geführt, dort in Dampf umgewandelt wird und durch vier Öffnungen (28) in den Kühler geführt wird.

6. Verbrennungsmotor nach Anspruch 2 Figur 2 **dadurch gekennzeichnet, dass** die Oberflächen der Zylinder, Zylinderköpfe, die Ventilflachteile, sowie Kolbenstirnseiten aus Werkstoff bzw. Werkstoffüberzug bestehen, vorzugsweise aus Magnesiumoxid weiss oder Chrom, welcher spiegelglatt bearbeitet ist und 95% bzw. 70% Reflexionsgrad hat und so den erheblichen Teil der Energie des Lichtes im Bereich von 0.20 bis 400 µm reflektieren kann und so die Temperatur und Druck des Gases in den Zylindern erhöht und die Verluste des Motors durch die Kühlung senkt.

7. Verbrennungsmotor nach Anspruch 2 Figur 2 **dadurch gekennzeichnet, dass** diesem in den Ansaugtakt bei Temperatur von Luft, beziehungsweise Luft-Brennstoffgemisches von 150 - 250 °C zusätzlich Wasserdampf zugegeben wird, in der Menge von 100 bis 1000 g/m³, bezogen auf die gefahrene Last und Drehzahl des Motors um die Absorption der Energie des sichtbaren bis infraroten Lichtes bei der Zündung und Expansion zur Druckerhöhung in ganzem Expansionstakt zu steigern, die extrem hohen Temperaturen, welche bei diesem Vorgang entstehen zu senken, und so die Leistung des Motors ohne Schwierigkeiten mit Materialauswahl für Zylinder und Kolben, das alles ohne zusätzlichen Brennstoffverbrauch zu erhöhen.

8. Verbrennungsmotor nach Anspruch 2 Figur 2 **dadurch gekennzeichnet, dass** die in diesem Motor erhöhten Temperaturen bei Ansaug der Luft bzw. des Luft-Brennstoffgemisches sowie bei der Kühlung des Motors und die Wärmemenge in den Auspuffgasen in einem nachgeschalteten Kessel zur Erzeugung des Hochdruckdampfes führen, welcher im mittleren Zylinder des Motors (6), oder in einer nachgeschalteten Turbine mit Leistungsabgabe entspannt wird, und so die Gesamtleistung des Motors ohne zusätzlichen Brennstoffverbrauch steigert.

9. Verbrennungsmotor nach Einsrüchen 1 bis 8 **dadurch gekennzeichnet, dass** die berührungslose Bewegung der zwei Kolbenpaare sowie das in die Gegenrichtung bewegte dritte Kolbenpaar durch zwei Zahnräder (22) in die rotierende Bewegung umgesetzt wird.

10. Verbrennungsmotor nach Ansprüchen 1 bis 9 **dadurch gekennzeichnet, dass** die begrenzte hin- und her- Bewegung der zwei Zahnräder (22) durch zwei Kupplungen nach Fig. 7 in die gleichgerichtete Rotation (35) und Leistungsausgang umgesetzt wird.

11. Verbrennungsmotor nach Ansprüchen 1 bis 10 **dadurch gekennzeichnet, dass** entweder der lineare Elektromotor/Generator (31) und (32) Fig. 3 die Bremsleistung im Bedarf einschaltet oder der elektrische Generator (36) Fig. 5.

12. Verbrennungsmotor nach Anspruch 11 **dadurch gekennzeichnet, dass** dieser keine Gleichrichtung der Rotationsbewegung der Zahnräder (22) Fig. 3 benötigt, seine elektrische Leistung wird einem bis vier Elektromotoren geleitet.

13. Verbrennungsmotor nach Fig. 8 **dadurch gekennzeichnet, dass** dieser im mittleren Zylinder (29) Fig. 8 hydraulische Flüssigkeit ansaugt im nächsten Hub unter Druck versetzt sowie in einen oder höchstens vier hydraulischen Motoren weiterführt.

14. Verbrennungsmotor nach Ansprüchen 1 bis 13 **dadurch gekennzeichnet, dass** dieser reine Luft ansaugt und annähernd am Ende der Kompression bei hohem Druck und Temperatur des Inhaltes Dieselbrennstoff, Benzin oder eine andere Brennstoffart eingespritzt wird, so dass die Druckspitze bei dem Brennverlauf wesentlich tiefere Werte erreicht als bei den Varianten 1 bis 13, und kann somit durch den Verlauf der Einspritzrate sowie den Einsatz der Hochdruckeinspritzung bei bis 1000 bar die Belastung der Konstruktion in den heute üblichen Werten halten, für den Start des Motors ist diese Art des Verfahrens immer angewendet.

15. Verbrennungsmotor nach Anspruch 1 **dadurch gekennzeichnet, dass** dieser zündfähiges Luft-Brennstoffgemisch ansaugt, bei der Kompression dieses Gemisches und nahe des oberen Totpunktes des Kolben durch Zündkerze mit üblicher Zündeinrichtung entflammt, die Einspritzdüsen (13) Fig. 1 werden durch Zündkerzen ersetzt.
